# FASCICULE DE BREVET EUROPEEN

(11) **EP 0 039 290 B1**
(45) Date de publication et mention de la délivrance du brevet: **30.03.1983**
(21) Numéro de dépôt: 81400654.0
(22) Date de dépôt: 27.04.1981
(51) Int. Cl.: F28D 7/00

(54) **Dispositif de réduction des contraintes thermiques dans le fond d'un échangeur de chaleur vertical**
Spannungsreduziervorrichtung im Boden eines senkrechten Wärmetauschers
Thermal stress reducing device at the bottom of a vertical heat exchanger

(30) Priorité: 29.04.1980 FR 8009634
(43) Date de publication de la demande: 04.11.1981
(73) Titulaire: STEIN INDUSTRIE Société anonyme dite:, F-78141 Velizy-Villacoublay (FR)
(72) Inventeur: Andro, Jean, F-78170 La Celle Saint-Cloud (FR); Charbonnel, Alain, F-94400 Vitry (FR)
(74) Mandataire: Mongrédien, André

## Description

La présente invention concerne un dispositif de réduction des contraintes thermiques dans le fond d'un échangeur de chaleur vertical entre un métal alcalin liquide primaire réchauffé dans un réacteur nucléaire à neutrons rapides et un métal alcalin liquide secondaire, comportant un conduit axial d'introduction du métal alcalin liquide secondaire, entouré d'un faisceau tubulaire fixé sur une plaque tubulaire, le métal alcalin liquide secondaire circulant vers le haut dans les tubes du faisceau et le métal alcalin liquide primaire circulant vers le bas autour des tubes du faisceau, et une chambre d'alimentation des tubes du faisceau, disposée au-dessous dudit faisceau et dudit tube d'alimentation, dont le fond est entouré d'une enveloppe de deux tôles paral- tètes délimitant un intervalle rempli de métal alcalin liquide.

Dans des échangeurs de ce genre, il apparaît des différences de température importantes en régime permanent et en régime transitoire, au cours des mises en route ou des changements d'allure, entre le métal alcalin liquide primaire, en général du sodium, sortant du faisceau tubulaire d'échange de chaleur, et le métal alcalin liquide secondaire arrivant à l'entrée des tubes du faisceau tubulaire. Cette différence de température est susceptible de créer des contraintes thermiques importantes dans la paroi du fond inférieur de l'échangeur, pouvant entraîner des déformations ou des ruptures.

On a déjà proposé de pallier à ces différences de température en munissant le fond de l'échangeur d'un écran thermique, grâce à une double paroi entourant le- fond de l'échangeur et à un écran de métal alcalin liquide enfermé entre le fond et la double paroi. Un tel écran, assez efficace pour réduire les différences de température, et donc les contraintes thermiques, en régime permanent, l'est beaucoup moins lors de régimes transitoires rapides.

La présente invention a donc pour but de procurer un dispositif de réduction des contraintes thermiques qui soit efficace même lors des régimes transitoires rapides, tout en restant sim- pie et peu encombrant.

Le dispositif selon l'invention est caractérisé en ce que l'enveloppe entourant le fond de la chambre d'alimentation des tubes du faisceau est munie d'au moins une ouverture d'alimentation en métal alcalin liquide primaire prélevé au bas du faisceau tubulaire, au niveau de la périphérie de la plaque tubulaire et d'une ouverture de sortie dans son fond.

De préférence, l'ouverture d'alimentation est annulaire et disposée au bas de la fenêtre de sortie par laquelle le métal alcalin liquide primaire est évacué au-dessus de la plaque tubulaire.

Il est décrit ci-après, à titre d'exemple et en référence à la figure du dessin annexé, un dispositif de réduction des contraintes thermiques selon l'invention.

La figure représente la partie inférieure d'un échangeur entre sodium primaire issu d'un réacteur nucléaire à neutrons rapides et sodium secondaire destiné à transmettre la chaleur à un circuit de production de vapeur d'eau surchauffée sous pression.

La virole externe 1, dans laquelle le sodium primaire circule vers le bas, entoure un faisceau tubulaire annulaire 2, dans les tubes duquel le sodium secondaire circule vers le haut. Ce dernier est introduit par le conduit axial 3 à double enveloppe dans la chambre 4 d'alimentation des tubes, au-dessous de la plaque tubulaire 5. Cette chambre 4 comporte un fond 6 en forme de calotte sphérique. Le fond est entouré de deux tôles parallèles 10, 11 délimitant un intervalle 12 formant écran thermique. Cet intervalle est alimenté par une ouverture annulaire 13 en sodium primaire sortant du faisceau tubulaire dans le sens des flèches 14 entre la périphérie de la plaque tubulaire 5 et la tôle 11. L'extrémité supérieure de cette dernière délimite le rebord inférieur des fenêtres de sortie du sodium primaire, ces fenêtres étant formées juste au-dessus de la plaque tubulaire 5 pour évacuer la majeure partie du fluide primaire comme l'indiquent les flèches sur la figure. Après avoir circulé entre les tôles 10, 11 la partie du sodium primaire prélevée par l'ouverture 13 sort par l'ouverture axiale 15 formée dans le fond de la tôle 11 pour sortir selon l'axe de l'échangeur comme l'indiquent les flèches 16. Ce circuit de sodium primaire, dont la particularité est de prélever du sodium dont la température reste très proche aussi bien en régime permanent qu'en régime transitoire rapide de la température de sodium froid d'entrée secondaire, permet donc de réduire :
- le gradient thermique dans l'épaisseur du fond au niveau de la liaison fond-plaque,
- et l'écart des températures entre le fond et la plaque tubulaire inférieure,

consécutifs à l'écart de température entre le sodium secondaire froid baignant la partie intérieure du fond puis traversant la plaque, et le sodium primaire plus chaud baignant la partie extérieure du fond.

Ce dispositif assure une protection thermique efficace aussi bien en régime permanent qu'en régimes transitoires rapides côté primaire et côté secondaire, ce qui ne serait pas le cas pour un écran de sodium statique.

Bien que le dispositif qui vient d'être décrit ci- dessus en référence à la figure paraisse la forme de réalisation préférable de l'invention, on comprendra que diverses modifications peuvent lui être apportées sans sortir du cadre de l'invention, certains de ses organes pouvant être remplacés par d'autres qui joueraient un rôle technique analogue.

## Revendications

1. Dispositif de réductions des contraintes thermiques dans le fond d'un échangeur de chaleur vertical entre un métal alcalin liquide primaire réchauffé dans un réacteur nucléaire à neutrons rapides et un métal alcalin liquide secondaire, comportant un conduit axial (3) d'introduction du métal alcalin liquide secondaire, entouré d'un faisceau tubulaire (2) fixé sur une plaque tubulaire (5), le métal alcalin liquide secondaire circulant vers le haut dans les tubes du faisceau et le métal alcalin liquide primaire circulant vers le bas, autour des tubes du faisceau, et une chambre (4) d'alimentation des tubes du faisceau, disposée au-dessous de la plaque tubulaire et dudit tube d'alimentation, dont le fond (6) est entouré d'une enveloppe de deux tôles parallèles (10, 11) délimitant un intervalle (12) rempli de métal alcalin liquide, caractérisé en ce que ladite enveloppe est munie d'au moins une ouverture (13) d'alimentation en métal alcalin liquide primaire prélevé au bas du faisceau tubulaire, au niveau de la périphérie de la plaque tubulaire, et d'au moins une ouverture de sortie (15) dans son fond.

2. Dispositif selon la revendication 1, dans lequel le métal alcalin liquide primaire est évacué par une fenêtre de sortie formée au-dessus de la plaque tubulaire, caractérisé en ce que ladite ouverture d'alimentation (13) est annulaire et disposée au bas de la fenêtre de sortie.

## Claims

1. Apparatus for the reduction of thermal stresses at the bottom of a vertical heat exchanger between an alkali metal primary liquid heated in a fast neutron reactor, and an alkali metal secondary liquid, comprising an axial inlet conduit (3) for the alkali metal secondary liquid, surrounded by a bundle of tubes (2) fixed on a tube plate (5), the alkali metal secondary liquid circulating upwardly in the tubes of the bundle, and the alkali metal primary liquid circulating downwardly around the tubes of the bundle, and a feed compartment (4) for the tubes of the bundle located below the tube plate and said inlet conduit, the bottom (6) of said feed compartment being surrounded by a jacket having two parallel walls (10, 11) delimiting a space (12) filled with liquid alkali metal, characterized in that said jacket has a least one inlet (13) for liquid alkali metal formed at the base of the bundle of tubes at the level of the edge of the tube plate and at least one outlet (15) at its bottom.

2. Apparatus according to Claim 1 in which the alkali metal primary liquid leaves by an outlet port formed above the tube plate, characterized in that said inlet (13), is annular and located at the bottom of the outlet port.

## Patentansprüche

1. Einrichtung zur Verringerung der Wärmespannungen im Boden eines Vertikal-Wärmeaustauschers, zwischen einem alkalischen, flüssigen Primärmetall, das in einem schnellen Kernreaktor erwärmt wird, und einem flüssigen, alkalischen Sekundärmetall, mit einer axialen Leitung (3) zum Einleiten des flüssigen. alkalischen Sekundärmetalls, welche von einem Rohrbündel (2) umgeben ist, das auf einem Rohrboden (5) befestigt ist, wobei das flüssige, alkalische Sekundärmetall nach oben in den Rohren des Bündels umläuft und das flüssige, alkalische Primärmetall nach unten rund um die Rohre des Bündels umläuft, und mit einer kammer (4) zum Einspeisen der Rohre des Bündels, welche unter dem Rohrboden und dem genannten Speiserohr angeordnet ist, wobei der Boden (6) hiervon von einer Umhüllung aus zwei parallelen Blechen (10, 11) umgeben ist, welche einen Zwischenraum (12) begrenzen, der mit flüssigem, alkalischem Metall gefüllt ist, dadurch gekennzeichnet, daß die Umhüllung mit mindestens einer Öffnung (13) zum Einspeisen von flüssigem, alkalischem Primärmetall versehen ist, welches am unteren Teil des Rohrbündels in der Höhe des Umfangs des Rohrbodens abgezogen wird, und mit mindestens einer Austrittsöffnung (15) in ihrem Boden.

2. Einrichtung nach Anspruch 1, wobei das flüssige, alkalische Primärmetall durch ein Austrittsfenster abgeführt wird, welches oberhalb des Rohrbodens ausgebildet ist, dadurch gekennzeichnet, daß die genannte Einspeiseöffnung (13) ringförmig ist und im unteren Teil des Austrittsfensters angeordnet ist.
